# EUROPÄISCHE PATENTSCHRIFT

(11) **EP 1 317 592 B1**
(45) Veröffentlichungstag und Bekanntmachung des Hinweises auf die Patenterteilung: **21.02.2007**
(21) Anmeldenummer: 01967339.1
(22) Anmeldetag: 14.09.2001
(51) Int. Cl.: E04F 13/08, E04F 15/02, B32B 7/06

(54) **Verfahren und System zum lösbaren Befestigen eines flächigen Bauteils auf einem Untergrund, insbesondere einer Fliese an einer Wand oder auf einem Boden, sowie Formfolie hierfür**
Method and system for removably fixing a flat building part to a background, in particular a tile to a wall or floor, and formed sheet therefor
Procédé et système pour la fixation amovible d'une pièce plane sur un substrat, en particulier d'un carreau sur un mur ou au sol, et feuille formée associée

(30) Priorität: 15.09.2000 DE 10045823; 19.10.2000 DE 10051887; 18.04.2001 DE 10119057
(43) Veröffentlichungstag der Anmeldung: 11.06.2003
(73) Patentinhaber: Bauer, Jörg R., 88250 Weingarten (DE)
(72) Erfinder: Bauer, Jörg R., 88250 Weingarten (DE)
(74) Vertreter: Kramer - Barske - Schmidtchen
(86) Internationale Anmeldenummer: PCT/EP2001/010627
(87) Internationale Veröffentlichungsnummer: WO 2002/022986

(56) Entgegenhaltungen:
- EP-A- 0 149 770
- EP-A- 0 969 162
- WO-A-01/69007

## Beschreibung

Die Erfindung betrifft ein Verfahren und ein System zum lösbaren Befestigen eines flächigen Bauteils auf einem Untergrund, insbesondere einer Fliese an einer Wand oder auf einem Boden. Die Erfindung betrifft weiter eine Formfolie.

Das Verlegen von Fliesen, Bodenplatten usw. ist einerseits mit viel Aufwand verbunden und lässt andererseits zahlreiche Probleme ungelöst. Beispielsweise ist eine zuverlässige Abdichtung zwischen der Fliesenoberfläche und dem Untergrund bei den derzeit verwendeten Verbindungswerkstoffen, wie Mörtel, Kleber usw. nur schwer erzielbar. Des weiteren sind Fliesen oder Plattenelemente vom Untergrund nur mit erheblichem Aufwand abnehmbar. Ein Entfernen der Plattenelemente vom Untergrund ist beispielsweise notwendig, wenn bei Ausstellungsküchen Fliesen oder Bodenplatten ausgewechselt werden sollen, wenn in einem Haus Fliesen oder Bodenplatten erneuert werden sollen usw.

Aus der DE 40 26 472 C2 ist eine Befestigung von Platten auf einem Untergrund bekannt, wobei an den Plattenrückseiten eine Kunststoffschicht mit Erhebungen und/oder Vertiefungen angebracht ist und auf dem Untergrund selbst ein Belag mit Vertiefungen und/oder Erhebungen vorgesehen ist. Die Erhebungen und/oder Vertiefungen des Belags entsprechen denen der Kunststoffschicht derart, dass sie klemmend zusammen passen, so dass die Platten auf den Belag des Untergrundes aufpressbar und daran abnehmbar befestigbar sind. Der auf dem Untergrund befestigbare Belag ist beispielsweise durch eine Formfolie aus Polypropylen oder ABS gebildet, die beispielsweise auf den Untergrund aufgenagelt werden kann. Die Erhebungen und/oder Vertiefungen können derart ausgebildet sein, dass sie mit Hinterschneidung leicht einrastend zusammen passen. Eine Eigenart der bekannten Befestigung liegt darin, dass die Platten einzeln mit der Kunststoffschicht versehen werden müssen, was teuer ist. Des weiteren sind die auf die Unterlage aufgedrückten Platten durch den Eingriff zwischen den rasterartig angeordneten Vertiefungen und Erhebungen nicht verschiebbar, so dass beispielsweise bei Fliesen vorhandene Toleranzen nicht ausgeglichen werden können.

Aus der DE OS 1 926 226 ist eine ähnliche lösbare Befestigung von Platten auf einem Untergrund bekannt, bei der der Untergrund und die Rückseite der Platten mit einer profilierten Auflage versehen werden, wobei die profilierten Auflagen mit Vorsprüngen und Ausnehmungen versehen sind, die mit Hinterschneidung rastend ineinander eingreifen und elastisch verformbar sind, so dass sie lösbar sind.

In der EP 0 969 162 A2, von der in den Oberbegriffen der unabhängigen Ansprüche ausgegangen wird, ist ein Verfahren zum Verlegen flächiger Bauteile beschrieben, bei dem auf einer an einer Unterlage starr befestigen Halterung eine abnehmbare Unterlage befestigt ist. Die starre Halterung weist Ausnehmungen auf, in die entsprechende Vorsprünge der abnehmbare Unterlage derart eingreifen, dass sie senkrecht zur Erstreckungsrichtung der Unterlage von der starren Haltung entfernbar sind. Zum Anbringen von flächigen Bauteilen auf einem Untergrund wird die abnehmbare Unterlage in die starre Halterung eingesetzt. Anschließend wird auf die abnehmbare Unterlage ein Kleber aufgebracht, auf den die flächigen Bauteile aufgedrückt werden. Dadurch, dass der Kleber in die Aussparungen der abnehmbaren Unterlage eindringt, sind die flächigen Bauteile fest mit diesem verbunden, können jedoch durch Abziehen der abnehmbaren Unterlage aus der starren Halterung entfernt werden. Danach ist die starre Halterung für ein erneutes Aufbringen einer abnehmbaren Unterlage und anschließend einer Kleberschicht sowie neuen flächigen Bauteilen verfügbar.

In der EP 0 149 770 A2 ist eine Einrichtung zur Verkleidung von Flächen mit Flächenelementen beschrieben, bei der ähnlich beim Gegenstand der eingangs gewürdigten DE 40 26 472 C2 auf der Rückseite der Flächenelemente Halteprofilvorsprünge aufgeklebt sind, die in entsprechende, in einem Belag des Untergrundes ausgebildete Vertiefungen mit Formschluss bzw. Hinterschneidung einsetzbar sind. Der Belag kann durch eine Formfolie gebildet sein.

In der WO-A-01 69007, die bezüglich der vorliegenden Anmeldung nicht vorveröffentlicht ist und daher für die Frage der erfinderischen Tätigkeit nicht von Bedeutung ist, ist ein Verfahren zum lösbaren Befestigen eines Flächenbauteils auf einem Untergrund, insbesondere einer Fliese auf einem Boden mit allen Merkmalen des Oberbegriffs des Anspruchs 1 beschrieben. Die Formfolien sind mit Vorsprüngen bzw. Ausnehmungen versehen, die in gegenseitigen Formschluss bringbar sind. Die Vorsprünge bzw. Ausnehmungen sind kanalartig geformt, indem die Folie abgeknickt ist, wobei der Knickwinkel jeweils größer bzw. kleiner als 90 Grad ist, so dass die Ausnehmungen einen sich erweiternden Querschnitt haben, in den die entsprechenden Vorsprünge eingreifen.

Der Erfindung liegt die Aufgabe zugrunde, eine praxisgerechte und kostengünstige Lösung für das Problem zu schaffen, flächige Bauteile auf einem Untergrund, insbesondere Fliesen an einer Wand oder auf einem Boden lösbar zu befestigen.

Mit dem Verfahren gemäß dem Anspruch 1 wird eine erste Lösung der Erfindungsaufgabe erzielt.

Die Unteransprüche 2 bis 4 sind auf vorteilhafte Ausführungsformen und Weiterbildungen des erfindungsgemäßen Verfahrens gerichtet.

Der Anspruch 5 kennzeichnet die Formfolie, die zur Durchführung des erfindungsgemäßen Verfahrens verwendet wird.

Die erfindungsgemäße Formfolie wird mit den Merkmalen der Ansprüche 6 bis 10 in vorteilhafter Weise weiter gebildet.

Der Anspruch 11 kennzeichnet ein System zur Lösung der Erfindungsaufgabe, das mit den Merkmalen der Ansprüche 12 bis 20 in vorteilhafter Weise weiter gebildet wird.

Die Erfindung ist in vielfältiger Weise einsetzbar. Besonders vorteilhaft eignet sich die Erfindung für das Baugewerbe, insbesondere das Anbringen von Fliesen, Bodenplatten oder sonstigen Flächenelementen an Böden, Decken und Wänden. Unter flächigem Bauteil werden insbesondere solche Bauteile verstanden, die eine Fläche zum Befestigen auf einem Untergrund aufweisen. Der Begriff Untergrund muss nicht zwingend unmittelbar eine Wand, einen Boden oder eine Decke bedeuten, sondern kann auch eine Zwischenschicht bedeuten, auf der das flächige Bauteil befestigt werden soll.

Die Erfindung wird im Folgenden anhand schematischer Zeichnungen beispielsweise und mit weiteren Einzelheiten erläutert.

Es stellen dar:
- Figur 1: einen Querschnitt durch eine Anordnung, bei ein Plattenelement erfindungsgemäß auf einem Holzuntergrund befestigt ist,
- Figur 2: einen Querschnitt durch eine Anordnung, bei der ein Plattenelement an einer Mauer befestigt ist,
- Figur 3: einen Querschnitt durch zwei ineinandergesteckte, wellenartige Formfolien,
- Figur 4: einen Querschnitt einer Formfolie, wie sie vorteilhaft für eine Anordung gemäß Fig. 3 verwendbar ist,
- Figur 5: eine Darstellung zur Erläuterung der Drehung eines Folienstücks um 180°,
- Figur 6: eine Detailansicht ineinander gesteckter Folienstücke gemäß Fig. 5,
- Figur 7: eine vergrößerte Detailansicht der Folienstücke gemäß Fig. 6.
- Figur 8: einen Querschnitt von auf unterschiedlichem Untergrund angebrachten Plattenelementen unter Verwendung zweier Formfolien gemäß Figur 3,
- Figur 9: einen Querschnitt ähnlich der Fig. 8 unter Verwendung zweier Folienstücke gemäß Fig. 7,
- Figur 10: eine Formfolie mit Entlüftungslöchern,
- Figur 11: eine Formfolie mit Verdickungen zur Vergrößerung des Formschlusses,
- Figur 12: mit unterschiedlichen Materialien gefüllte Formfolien,
- Figur 13: verschiedene Arten des Anbringens von Fliesen auf einem Untergrund,
- Figur 14: Querschnitte durch verschiedene Ausführungsformen von Formfolien,
- Figur 15: schematische Aufsichten auf unterschiedliche Arten von Formfolien,
- Figur 16: eine Ansicht eines Hauses zur Erläuterung von durch den Einsatz der Erfindung erzielten Funktionsvorteilen,
- Figur 17: ein Beispiel einer auf einem Mauerwerk befestigten Formfolie,
- Figur 18 und 19: Querschnitte durch unterschiedliche Ausführungsformen von Verbindungsbauteilen,
- Figur 20: verschiedene Anwendungen der Verbindungsbauteile gemäß Figuren 18 und 19,
- Figur 21: ein System zum verschiebbaren Anbringen einer Fliese auf einem Untergrund,
- Figur 22: beim Verlegen von Fliesen hilfreiche Distanzbauteile,
- Figur 23: ein Befestigungselement mit Skizzen zur Funktionserläuterung,
- Figur 24: einen Steckverbinder mit Skizzen zur Funktionserläuterung,
- Figur 25: eine Bodenwanne und
- Figur 26: eine andere Ausführung einer Bodenwanne mit einem Eckverbindungskörper.

Figur 1 zeigt schematisch, wie ein Plattenelement, beispielsweise eine Fliese, auf einem Untergrund angebracht ist. Wesentliches Element des in Figur 1 dargestellten Verbindungssystems ist eine insgesamt mit 4 bezeichnete Formfolie. Diese Formfolie ist im Querschnitt mäanderförmig und weist zu ihren beiden Seiten hin Nuten bzw. im Querschnitt Vorsprünge 6 und 8 auf, wobei zwischen den Vorsprüngen 6 und den Vorsprüngen 8 jeweils Ausnehmungen 12 und 14 ausgebildet sind. Wie aus den Figuren ersichtlich, verlaufen die die Vorsprünge von den Ausnehmungen trennenden Wandbereiche nicht senkrecht zur Längserstreckung der Folie, sondern auswärts gekrümmt, so daß sich benachbarte Ausnehmungen 12 und 14 in Aufsicht auf die Folie hinterschneiden, d.h. derart ausgebildet sind, daß sie bezüglich einer angenommenen Relativbewegung senkrecht zur Folienlängserstreckung in gegenseitigem Formschluß sind. Anders ausgedrückt: Die Querschnittsfläche einer Ausnehmung nimmt ausgehend vom Grund der Ausnehmung mit zunehmendem Abstand von der Ausnehmung zunächst zu, dann ab und dann wieder zu. Die Formfolie 4 ist aus einem Material und in einer Stärke derart ausgebildet, daß sie eine gewisse Eigensteifigkeit hat, d.h. die dargestellte Form in ihrem freien Zustand behält. Die Formfolie kann beispielsweise aus thermoplastischem Kunststoff bestehen.

Ein Plattenelement 16, beispielsweise eine Wandfliese, wird wie folgt auf einem Untergrund 18 angebracht:

In Figur 1 ist der Untergrund einer Holzplatte 18 (oder beispielsweise einer Gipsplatte), die beispielsweise Teil eines Fußbodens oder bei um 90° gedrehter Darstellung einer Wand (oder bei nochmaliger Drehung um 90° einer Decke) sein kann. Die Formfolie 4 wird an der Holzplatte 18 durch Tuckern befestigt, indem in an sich bekannter Weise Drahtklammern 20 in die tiefsten Stellen der Ausnehmungen 12 eingeführt und durch die Formfolie 4 hindurch in die Holzplatte 18 eingeschossen werden. Anschließend wird in die Ausnehmungen 12 der eigensteifen Formfolie 4 Verbindungsmasse 22, beispielsweise Fliesenkleber oder Fliesenmörtel, eingebracht, und das Plattenelement 16 wird aufgedrückt und in seine erwünschte Lage gebracht. Beim Härten geht die Verbindungsmasse 22 eine Verbindung mit der Rückseite des Plattenelements 16 ein, so daß das Plattenelement 16 über den Formschluß zwischen der ausgehärteten Verbindungsmasse 22 und der Formfolie 4 mit der Holzplatte 18 verbunden ist, ohne daß die Formfolie 4 mit der Verbindungsmasse 22 eine Klebe- oder sonstwelche Verbindung eingeht. Es versteht sich, dass die Verbindungsmasse auch auf die zu verlegende Fliese aufgebracht werden kann und bei derem Auflegen auf die Formfolie in deren Ausnehmungen eingedrückt wird. Auf die geschilderte Weise kann eine Wandfläche mit Plattenelementen verkleidet werden, wobei diese, solange die Verbindungsmasse nicht ausgehärtet ist, genau zueinander ausgerichtet werden können, so das Toleranzen der Plattenelemente ausgleichbar sind.

Zum Lösen des Plattenelements 16 von der Holzplatte 18 wird die Formfolie 4 gemäß Figur 1 beispielsweise nach links gezogen, wobei sie gestreckt wird, so daß sich der Formschluss löst und die Formfolie aus den Drahtklammern oder zusammen mit den Drahtklammern herausgerissen wird. Auf diese Weise können die Plattenelemente in einfacher Weise von der Unterlage entfernt werden, ohne daß die Unterlage beschädigt wird. Auf die Unterlage können anschließend nach dem geschilderten Verfahren neue Plattenelemente aufgebracht werden. Die Anordnung kann zusätzlich dadurch stabilisiert werden, daß vor dem Tuckern auch in die Ausnehmungen 14 eine aushärtbare Masse eingebracht wird, die nicht zwingend eine Verbindung mit dem Holz oder dem Gips eingehen muß.

Bei der Anordnung gemäß Figur 2, die grundsätzlich der der Figur 1 entspricht, wobei der Untergrund jedoch ein Mauerwerk 26 oder eine Putzschicht ist, wird zunächst auf den Untergrund 26 eine Verbindungsmasse 24 aufgebracht, die beim Aushärten mit dem Untergrund 26 eine Verbindung eingeht. Die Formfolie 4 wird in die noch nicht harte Verbindungsmasse 24 eingedrückt. Die Schichtdicke der Verbindungsmasse 24 ist derart bemessen, daß beim Eindrücken der Formfolie 4 deren Ausnehmungen 14 gefüllt werden. Anschließend wird in die Ausnehmungen 12 der auf dem Untergrund 26 über Formschluß zwischen der in den Ausnehmungen 14 befindlichen Verbindungsmasse 24 und der Formfolie 4 befestigten Formfolie, wie anhand der Figur 1 geschildert, Verbindungsmasse 22 eingebracht. Zum Schluß wird das Plattenelement 16 aufgelegt bzw. aufgedrückt.

Die Verbindungsmasse 24 kann verschieden von der Verbindungsmasse 22 sein, so daß jeweils eine Abstimmung der Eigenschaften auf den Untergrund 26 bzw. die Plattenelemente 16 möglich ist.

Zum Entfernen der Plattenelemente 16 vom Untergrund wird auch bei der Ausführungsform gemäß Figur 2 die Formfolie 4 von der Seite her abgezogen, wobei die durch die Verbindungsmassen 22 und 24 gebildeten Vorsprünge abwechselnd ausgebrochen werden. Damit kann unter Ausüben einer verhältnismäßig geringen Zugkraft auf die Formfolie 4 ein Plattenelement 16 in einfacher Weise von einem Untergrund gelöst werden.

Ein weiterer Vorteil, der mit dem geschilderten Befestigungssystem erzielt wird, liegt darin, daß die Formfolie 4 eine Sperrschicht zwischen dem Plattenelement 16 und dem Untergrund bildet, was für viele Anwendungszwecke vorteilhaft ist. Zusätzlich läßt sich eine gute Schall- und Trittschalldämmung erzielen.

Das geschilderte System kann in vielfältiger Weise abgeändert werden. Beispielsweise ist es bei der Ausführungsform gemäß Figur 1 durch geeignete Elastizität der Formfolie 4 möglich, das Plattenelement 16 unter Verformung der Formfolie nach oben völlig zerstörungsfrei zu entfernen, wobei die die Ausnehmungen 12 füllenden, durch die Verbindungsmasse 22 gebildeten Vorsprünge erhalten bleiben, so daß das Plattenelement 16 erforderlichenfalls anschließend wieder in die Formfolie eingesetzt werden kann.

Alternativ können Verbindungsmassen verwendet werden, die in gewisser Weise elastisch verformbar sind, so daß unter elastischer Verformung der Verbindungsmassen ein Entfernen der Plattenelemente sowohl bei der Ausführungsform gemäß Figur 1 als auch bei der Ausführungsform gemäß Figur 2 möglich ist. Die Formfolie 4 kann auch in einer Wandstärke und mit einer Elastizität ihres Materials ausgebildet werden, daß der Formschluß bei starr aushärtender Verbindungsmasse durch elastische Verformung der Formfolie 4 selbst lösbar ist.

Figur 3 zeigt zwei ineinandergesteckte Formfolien 4₁ und 4₂.

Wenn die eine Formfolie 4 der Figuren 1 und 2 durch die Doppelstruktur gemäß Figur 3 ersetzt wird, ist die gemäß Figur 3 untere Formfolie 4₁ unmittelbar (Figur 1) oder über Formschluß (Figur 2) an der Unterlage befestigt und die obere Formfolie 4₂ an dem Plattenelement 16 befestigt. Das Plattenelement 16 kann dann durch entsprechend dicke und elastische Ausbildung der beiden Formfolien 4₁ und 4₂ unter elastischer Verformung lediglich der Formfolien 4₁ und 4₂ vom Untergrund entfernt werden, wobei die Formfolie 4₂ an dem Plattenelement 16 verbleibt. Die am Untergrund befestigte Formfolie 4₁ steht sofort für eine erneute Plattenverlegung zur Verfügung, wobei wiederum mit Doppelfolie gearbeitet werden kann, indem zunächst eine Formfolie 4₂ in die Formfolie 4₁ eingeschoben wird.

Der Aufbau der Anordnungen kann wie anhand der Figuren 1 und 2 geschildert erfolgen, wobei die Doppelformfolie 4₁, 4₂ anstelle der Formfolie 4 verwendet wird. Alternativ kann der Aufbau derart erfolgen, daß zunächst die Formfolie 4₁, wie die Formfolie 4 am Untergrund befestigt wird, daß die Formfolie 4₂ an dem Plattenelement 16 befestigt wird, und daß die beiden Formfolien dann zu der Struktur gemäß Figur 3 ineinandergesteckt werden.

Fig. 4 zeigt einen Querschnitt durch eine Formfolie 4, die beispielsweise aus Kunststoff, wie Polystyrol, Polyethylen oder andere geeignete Kunststoffe, mit einer Materialstärke von etwa 0,3 bis 1,0 mm bestehen kann und die für eine Doppelfolie gem. Fig. 3 besonders vorteilhaft ist. Gemäß Fig. 4 weist die Formfolie 4, die insgesamt mäanderförmig ausgebildet ist, abwechselnd, gesehen von oben, Vorsprünge 6 und Ausnehmungen 12 auf. Die Ausnehmungen 12 sind jeweils so geformt, daß ihr lichter Querschnitt von den Scheitelpunkten benachbarter Vorsprünge aus gemessen zunächst abnimmt und sich nach einer engsten Stelle e erweitert, um dann zum Boden hin wieder abzunehmen. Auf diese Weise sind nach oben leicht pilzförmig erweiternde Vorsprünge 6 abwechselnd mit sich nach unten unter der engsten Stelle jeweils leicht erweiternden Ausnehmungen angeordnet.

Wie aus Fig. 4 weiter ersichtlich, sind die Vorsprünge 6 und Ausnehmungen 12 dahingehend unsymmetrisch, daß die Weite a jeder Ausnehmung im Bereich der engsten Stelle geringfügig kleiner ist als die Weite b jedes Vorsprungs 6 im Bereich von dessen weitester Stelle. Zusätzlich sind die Vorsprünge 6 derart ausgebildet, daß sie sich um ein geringeres Maß h über die jeweils weiteste Stelle hinaus erstrecken als die Tiefe t der Ausnehmungen 12, von der jeweils engsten Stelle aus gemessen, das heißt das Maß h ist kleiner als das Maß t.

Fig. 5 zeigt oben ein Folienstück 4₂ in der Lage gemäß Fig. 2 und unten das Folienstück 4₂ um 180° um eine senkrecht auf der Papierebene stehende Achse gedreht. Wie aus der Fig. 5 ersichtlich, werden, jeweils von oben gesehen, nach Drehung um 180° aus Vorsprüngen Ausnehmungen und umgekehrt. Mit der anhand der Fig. 4 beschriebenen Ausbildung der Formfolie 4 wird erreicht, daß das um 180° gedrehte Folienstück 4₂ gemäß Fig. 5 in auf ein in der Lage der Fig. 4 befindliches Folienstück 4₁ unter Verrasten einschiebbar ist, wobei die Rückseiten der Vorsprünge 6₂ (ehemalige Ausnehmungen 4) die Vorsprünge 6₁ des unteren Formfolienstücks 4₁ nach Überwinden der Hinterschneidungen hintergreifen und ähnlich die Ausnehmungen 12₂ der oberen Formfolie 4₂ in die Ausnehmungen 12₁ der unteren Formfolie 4₁ hintergreifend eingreifen. Der Hinterschnitt ist jeweils dadurch gegeben, daß das Maß a (Fig. 4) etwas kleiner als das Maß b ist. Der gegenseitige klipsartige Eingriff zwischen den beiden Formfolienstücken 4₁ und 4₂ kann durch die Elastizität des Wandmaterials selbst erfolgen (Verdünnung der Wand) oder dadurch, daß die Formfolie insgesamt elastisch verbogen wird. Durch die Bedingung h ≤ t (Fig. 2) wird der zusätzliche Vorteil erreicht, daß zwischen den Formfolienstücken 4₁ und 4₂ jeweils Zwischenräume 132 verbleiben, so daß etwaige Verschmutzungen oder Partikel an den Oberflächen der Formfolienstücke bei deren Ineinanderschieben abgestreift werden und in den freibleibenden Zwischenräumen 132 aufgenommen werden. Somit ist auch bei nicht völlig sauberen Bedingungen, wie sie häufig an Baustellen herrschen, eine sichere Verbindbarkeit zwischen den Folienstücken und den an ihnen befestigten Bauteilen gegeben.

Fig. 7 zeigt einen Ausschnitt der Fig. 6 in vergrößerter Darstellung zur Verdeutlichung der gegenseitigen geometrischen Beziehungen. Wie deutlich ersichtlich ist, ist die Weite innerhalb einer durch einen "ehemaligen" Vorsprung G gebildeten Ausnehmung A etwa um die doppelte Wandstärke der Formfolie kleiner als die Weite innerhalb einer Ausnehmung R.

Das geschilderte Prinzip kann an mäanderförmigen Folien (die Vorsprünge und Ausnehmungen bilden jeweils durchlaufende Rippen bzw. Nuten) ebenso angewandt werden, wie an Formfolien, die mit Näpfen, wie beispielsweise nachfolgend in Fig. 15 erläutert ausgebildet sind, oder an Formfolien, bei denen die Hinterschneidungen durch lokale Verdikkungen oder Noppen gebildet sind, wie in der Fig. 14 erläutert. Die Formfolien gemäß Figuren 14b-14d und 15d sind keine Ausführungsbeispiele der Erfindung, sondern Beispiele, sie das Verständnis der Erfindung erleichtern.

Ein wesentliches Merkmal der geschilderten Formfolie liegt, wie anhand der Fig. 4 erläutert, darin, daß die Innenweite der Ausnehmungen 4 jeweils mindestens so groß ist wie die Außenweite der Vorsprünge. Dadurch wird erreicht, daß zwei um 180° gegeneinander verdrehte Folienstücke, die aus der gleichen Formfolie stammen, ohne bleibende Verquetschungen oder Verformungen der Folienstücke ineinander passen, wohingegen bei gleicher Ausbildung von Vorsprüngen und Ausnehmungen andernfalls infolge der Wanddicke der Formfolie ein berührungsloses Ineinanderpassen (vgl. Fig. 7) nach Überwinden der jeweiligen Hinterschneidungen nicht möglich ist. Insgesamt ist, wie aus Fig. 7 ersichtlich, die engste Stelle e einer Ausnehmung 12 um etwa zwei Wandstärken weiter als die engste Stelle o auf der Rückseite eines ehemaligen Vorsprungs 6, der nach Drehung des Folienstücks um 180° die nach oben offene Ausnehmung bildet. Das Maß b kann beispielsweise um fast eine Wandstärke größer ein als das Maß a. Dadurch, daß die Folienstücke 4₁ und 4₂ nach deren Ineinanderschieben zumindest weitgehend verformungsfrei ineinander aufge-nommen sind, wird eine ermüdungsfreie und dauerhaltbare Verbindung geschaffen. Es versteht sich, daß die Formflolie auch derart ausgebildet sein kann, daß im Zustand der Fig. 7 eine leichte gegenseitige Anlage unter geringer elastischer Verformung vorhanden ist. Es versteht sich, dass die Formfolien, insbesondere, wenn sie lediglich durch Formschluss ineinander gehalten werden, derart auf die Unterlage aufgebracht sind, dasss die Ausnehmungen bzw. Vorsprünge waagerecht verlaufen.

Figuren 8 und 9 entsprrechen den Anordnungen gemäß den Figuren 1 und 2, wobei die dick eingezeichnete Folie der Fig. 8 eine Doppelstruktur ist, d.h. aus zwei Formfolien 4₁ und 4₂ besteht. In Fig. 9 ist eine aus einer Folie gemäß Fig. 4 und 5 zusammengesetzte Doppelfolie gemäß Fig. 7 dargestellt. Der mittlere Teil der Fig. 8 und 9 stellt einen Untergrund in Form einer Gipsplatte 28 dar, die beidseitig Stabilisierungsschichten, beispielsweise aus Papier, einer Fasermatte oder sonstigem aufweist.

Bei manchen Anwendungsfällen ist es vorteilhaft, wenn die Formfolie 4 keine Gas- oder Feuchtigkeitssperre bildet. Bei der Ausführungsform gemäß Figur 10 ist die Formfolie 4 mit Durchgangslöchern 32 versehen.

Die Ausführungsform der Formfolie gemäß Figur 11 zeichnet sich dadurch aus, daß die Formfolie beispielsweise durch Eintauchen ihrer mäanderförmigen Ausbauchungen in ein Bad derart mit Beschichtungen 34 ausgebildet ist, daß der Formschluß, der für die Volumina V₁ bei einer Bewegung nach oben und für die Volumina V₂ für eine Bewegung nach unten aus der Formfolie 4 heraus besteht, vergrößert ist. Die Hinterschneidung zwischen den Volumina V₁ und V₂ muß dabei nicht notwendigerweise durch die Krümmung der Formfolie 4 erfolgen. Die Formfolie 4 könnte jeweils rechtwinklig abgebogen sein (Nuten mit senkrechten Seitenwänden und einer waagrechten Bodenwand haben). Der Formschluß bzw. die Hinterschneidung wäre dann nur durch die Beschichtungen 34 gegeben. Für viele Anwendungsfälle reicht es, wenn nur die Unterseite oder die Oberseite der Formfolie 4 mit den Beschichtungen 34 versehen ist.

In Figur 12 ist verdeutlicht, daß die Ausnehmungen der Formfolie 4 mit einem elastisch nachgiebigen Füllstoff 36 (Figur 12a) gefüllt bzw. ausgeschäumt sein können oder mit einem Füllstoff 38 (Figur 12b) gefüllt sein können, der in sich starr ist. Die Füllstoffe 36 und 38 können anstelle der Verbindungsmassen 22 und 24 beispielsweise der Figuren 1 und 2 treten.

Figur 13 zeigt im Teil a) eine Aufsicht auf eine Wand, die, wie die Unterlagen 18 oder 26 der Figur 1 mit einer Formfolie 4 versehen ist, die teilweise bereits mit Plattenelementen 16, beispielsweise Fliesen, belegt ist.

Figur 13b) stellt die Rückseite eines Plattenelements 16 dar, das mit einer Verbindungsmasse, beispielsweise der Verbindungsmasse 12 der Figur 1 versehen ist. Das Plattenelement 16 wird auf die Formfolie 4 aufgedrückt, so daß nach dem Aushärten der Verbindungsmasse 12 der Formschluß, wie anhand der Figuren 1 und 2 geschildert, hergestellt ist.

In Figur 13c) ist an der Rückseite des Plattenelements 16 eine weitere Formfolie 4, beispielsweise durch Zwischenanordnung einer geeigneten Verbindungsmasse, befestigt. Das Plattenelement 16 der Figur 13c) kann in einfacher Weise dadurch an der Wand befestigt werden, daß das Plattenelement 16 mit seiner Formfolie 4 in die Formfolie 4 eingesetzt wird, so daß sich die formschlüssig verbundene Struktur der Figur 3 zwischen den beiden Formfolien ergibt. Es versteht sich, daß dieses Einsetzen entweder durch elastische Verformung der Formfolien 4 selbst möglich ist oder dadurch, daß zumindest eine der beiden eingesetzten Verbindungsmassen elastisch nachgiebig bleibt, beispielsweise ein entsprechender Schaum ist.
Figur 14 zeigt unterschiedliche Querschnitte von Formfolien.

Die Formfolie 4 der Figur 14a) ist mäanderförmig derart ausgebildet, daß sich ihre Vorsprünge zur geschlossenen Seite hin jeweils erweitern bzw. ihre Ausnehmungen zur offenen Seite hin verengen.

Bei der Formfolie 4 gemäß Figur 14b), die mit jeweils senkrechten Seitenwänden ausgebildet ist, wird der Formschluß dadurch hergestellt, daß die Seitenwände mit Verdickungen 40 ausgebildet sind.

Ähnliches gilt für die Formfolie 4 gemäß Figur 14c), die im Querschnitt sägezahnförmig ist und mit Verdickungen 40 ausgebildet ist, die dafür sorgen, daß in den im Querschnitt sägezahnförmig ausgebildeten Vertiefungen aufgenommenes Material darin jeweils verhakt ist bzw. formschlüssig aufgenommen ist.

Die Ausführungsform der Formfolie 4 gemäß Figur 14d) verbindet die Querschnitte der Figuren 14b) und 14c).

Insbesondere die Ausführungsformen gemäß Figuren 14b) und 14c) eignen sich für die Doppelformfolienstruktur der Figur 3 (rechts in Figur 14d) angedeutet).

Figur 15 zeigt Aufsichten auf unterschiedliche Formfolien.

Die Formfolie gemäß Figur 15a) ist wellen- bzw. mäanderförmig ausgebildet und weist parallel zueinander verlaufende Nuten 42 auf, die durch Vorsprünge 44 getrennt sind.

Die Ausführungsform der Formfolie gemäß Figur 15b) weist schachbrettartig ausgebildete, sich abwechselnde Vertiefungen bzw. Ausbauchungen 46 und Vorsprünge 48 auf.

Die Ausführungsformen gemäß Figuren 15c) bis 15e) weisen ebenfalls in unterschiedlicher Weise angeordnete Vertiefungen 46 und Vorsprünge 48 auf, wobei die Vertiefungen 46 jeweils als Kreise und die Ausbauchungen 48 als dunkle Scheiben eingezeichnet sind.

Es versteht sich, daß die in Figur 15 nicht dargestellten, zwischen den Vertiefungen und Vorsprüngen etwa senkrecht zur Papierebene verlaufenden Seitenwände derart ausgebildet sind, daß sich die Hinterschneidungen bilden. Alle dargestellten Folien, für deren Gestaltung es zahlreiche weitere Möglichkeiten gibt, können als Einzelformfolie oder Doppelformfolien verwendet werden.

Bei den Formfolien gemäß den Figuren 14b-14d und 15d handelt es sich nicht um Ausführungsbeispiele der Erfindung, sondern um Beispiele, die das Verständnis der Erfindung erleichtern.

Die Formfolien können aus unterschiedlichsten Materialien sein, beispielsweise thermoplastische Kunststoffolien, in einer Form polymerisierende Kunststoffolien usw. Auch metallische Folien sind grundsätzlich geeignet

Die Erfindung ist gemäß Figur 16 für sämtliche Anwendungen in und um ein Gebäude geeignet, beispielsweise die gesamten Innenflächen und Außenflächen sowie Balkone. Wie im weiteren erläutert wird, ist die Erfindung geeignet, um Feuchtigkeitssperren, Gassperren, thermische Isolierungen, Schall- und Trittisolierungen usw. an sich oder integriert in das Anbringen von Verkleidungen, wie Fliesen, Plattenelementen usw. auszubilden.

Figur 17 zeigt ein Beispiel, wie eine Formfolie 4 mittels einer elastisch oder starr aushärtenden Verbindungsmasse 24 auf einem Putz oder unmittelbar auf Mauerwerk 26 anbringbar ist. Mit Hilfe der Verbindungsmasse 24 können ungleichmäßige Oberflächen des Mauerwerks 26 geglättet werden, so daß die Formfolie 4 dann insgesamt eben verläuft und zum Anbringen weiterer Bauteile geeignet ist. Die Formfolie 4 kann derart ausgebildet sein, daß sie eine Feuchtigkeitssperre bildet. Die Verbindungsmasse 24 kann derart ausgebildet sein, daß sie zum Schallschutz beiträgt.

Figur 18 zeigt Verbindungsbauteile, wie sie in dem erfindungsgemäßen Verbindungssystem als Hilfsbauteile verwendbar sind. Figur 18a) zeigt Verbindungsbauteile 50, die an einer Seitenfläche wellig bzw. mäanderFörmig ausgebildet sind und an der gegenüberliegenden Seitenfläche eben verlaufen. Die Füllung der Verbindungsbauteile 50 kann in sich starr oder in einem gewissen Ausmaß elastisch nachgiebig sein. Die Herstellung der Verbindungsbauteile 50 kann derart erfolgen, daß das fertige Verbindungsbauteil insgesamt in einer Form hergestellt oder ggf. extrudiert wird oder, ähnlich wie anhand der Figuren 1 und 2 erläutert, in eine beispielsweise rechteckige Form mit ebenem Boden aushärtendes Material eingebracht wird, in das von einer Seite her eine Formfolie eingedrückt wird. Nach Aushärten kann das mit der Formfolie versehene Verbindungsbauteil dann entnommen werden.

Bei der Ausführungsform gemäß Figur 18b) ist das Verbindungsbauteil 50 an zwei sich gegenüberliegenden Seitenflächen abwechselnd mit Vorsprüngen und Ausnehmungen mäanderförmig ausgebildet.

Die Plattenbauteile 50 und 52 der Figur 18 haben, wenn das Füllmaterial beispielsweise Styropor ist, ausgezeichnete thermisch isolierende Wirkungen. Bei Verwendung schwerer und mit innerer Reibung behafteter Füllmaterialien lassen sich ausgezeichnete Schallisoliereigenschaften erzielen. Bei Verwendung von Rigips als Füllmaterial wird eine gute ausgleichende Wirkung erzielt.

Figur 19 zeigt in Figur 19a) ein Verbindungsbauteil 54, das einseitig eben und auf der anderen Seite mit abwechselnden Ausbauchungen und Vorsprüngen versehen ist, wobei das Verbindungselement insgesamt sehr flach ist, da die Ausbauchungen bzw. Ausnehmungen bis an die ebene Rückseite des Verbindungsbauteils heranreichen. Wiederum kann das Verbindungsbauteil 54 in einer Form als in sich leicht elastisches Formteil, beispielsweise aus geschäumtem Kunststoff hergestellt sein, oder kann durch Verwendung einer Formfolie hergestellt sein, die unter Zwischenanordnung von Füllmaterial mit einer Grundplatte verbunden ist, wobei das Füllmaterial mit der Grundplatte eine Verbindung eingeht.

Figur 19b) zeigt zwei unter Formschluß miteinander verbundene bzw. ineinandergesteckte Verbindungsbauteile 54.

Figur 20 zeigt unterschiedliche Anwendungen der bisher geschilderten Strukturen.

Figur 20a) zeigt einen Aufbau, bei dem ein Plattenelement 16, beispielsweise eine Bodenfliese, unter Zwischenanordnung eines Plattenbauteils 50 als Trittschallplatte auf einem Boden 60 befestigt ist. Die Verbindung zwischen dem Plattenelement 16 und dem Verbindungsbauteil 50 kann ebenso wie die Verbindung zwischen dem Plattenbauteil 50 und dem Boden 60 unmittelbar über aushärtbare Verbindungsmassen 22 erfolgen oder auch dadurch, daß auf der Platte 16 bzw. dem Boden 60 eine Formfolie mittels der Verbindungsmasse angebracht wird, wodurch die Struktur in einfacher Weise zerlegbar ist. Ähnlich kann zwischen dem Plattenbauteil 50 und dem Boden 60 bzw. dem Plattenelement 16 ein Verbindungsbauteil, wie in Figur 19 dargestellt, angeordnet werden.

Figur 20b) entspricht der Figur 15a; die dick eingezeichnete Wellenlinie soll verdeutlichen, daß mit jeweils zwei Formfolien 4 gearbeitet wird. Es versteht sich, daß nur an der Ober- oder Unterseite des Plattenbauteils 50 mit zwei Formfolien 4 gearbeitet werden kann.

Figur 20c) stellt einen Aufbau dar, bei dem ein Holzfußboden 62 mit einem Verbindungsbauteil 54 gemäß Figur 14a verklebt ist, welches Verbindungsbauteil 54 auf einem Untergrund, beispielsweise Steinboden, beispielsweise unmittelbar über aushärtende Verbindungsmasse 22 befestigt ist.

Die Ausführungsform gemäß Figur 20b) entspricht der Figur 20c), wobei wiederum mit einer doppelten Formfolie 4 gearbeitet wird.

Bei der Ausführungsform gemäß Figur 20e) ist ein Teppich 62 unter Zwischenanordnung einer Formfolie 4 an einem Boden 60 befestigt, wobei die Verbindung beispielsweise ähnlich wie in Figur 2 erfolgen kann oder durch Verwendung eines oder von zwei Verbindungsbauteilen 54 gemäß Figur 19. Figur 20f) deutet wiederum den Einsatz zweier Formfolien zwischen dem Teppich 62 und dem Boden 60 an.

Es versteht sich, daß die vorgeschriebenen Strukturen nur beispielhaft sind und das erfindungsgemäße System mit dem Formeingriff zwischen Vorsprüngen und Ausnehmungen sowie vorteilhafterweise durch Zwischenanordnen einer oder mehrerer Formfolien zahlreiche Abwandlungen und Anwendungen ermöglicht.

Figur 21 zeigt ein auf seiner Rückseite mit einer Formfolie 4 versehenes Plattenelement 16 und einen Untergrund 64, der mit einer Formfolie 4 versehen ist. Die Nuten der beiden Formfolien 4 laufen zueinander senkrecht. Um das Plattenelement 16 an dem Untergrund 64 befestigten zu können, ist ein Verbindungselement 66 (Figur 21c) vorgesehen, das zwei rechteckig zueinander angeordnete, an ihren Umfängen starr miteinander verbundene Stabelemente aufweist, die derart bemessen sind, daß sie in die Nuten der Formfolien 4 einpassen. Wie unmittelbar ersichtlich, kann das Plattenelement 16 an dem Untergrund 64 dadurch befestigt werden, daß, bei entsprechend elastischer Ausbildung die Stabelemente des Verbindungselements 66 in die Nuten der Formfolie eingeklipst oder seitlich eingeschoben werden. Mit Hilfe des Verbindungselements 66 ist es des weiteren möglich, das Plattenelement 16 relativ zum Untergrund 64 (der ebenfalls ein plattenförmiges Bauteil sein kann) in Richtung der Stabelemente 68 und 70 zu verschieben.

Es versteht sich, daß das Plattenelement 16 und der Untergrund 64 nicht zwingend mit Formfolien versehen sein müssen, sondern als Formteile ausgebildet sein können, in die die mäanderförmige Nutstruktur integriert ist.

Figur 22 zeigt in Figur 22a) ein Distanzbauteil 72, das insgesamt durch ein Flachteil gebildet ist, welches einen Distanzsteg 74 aufweist, der in mäanderförmig ausgebildeten Vorsprüngen 76 endet, die derart ausgebildet sind, daß sie in einem dem Untergrund 64 der Figur 21 entsprechende Struktur von Nuten einklipsbar sind, an denen Plattenelemente 16 befestigt sind. Wie aus Figur 22c) unmittelbar ersichtlich, dient der zwischen den Plattenelementen 16 angeordnete Distanzsteg 16 in vorteilhafter Weise dazu, den Abstand zwischen den Plattenelementen 16 festzulegen, wenn diese gemäß Figur 22 in waagrechter Richtung verschiebbar sind.

Gemäß Figur 22b) ist das Distanzbauteil 70 zusätzlich mit einem rechtwinklig zu seinem Distanzsteg 74 verlaufenden Steg 78 versehen, so daß sich gemäß Figur 22c) ein Distanzkreuz ergibt, mit dem die Relativlage von vier Platteelementen festlegbar ist.

Anhand der Figur 23 werden Befestigungselemente erläutert, die an einer mäanderförmigen Struktur aus Ausnehmungen und Vorsprüngen, wie sie beispielsweise durch eine Formfolie gegeben sind, verwendet werden können.

Figur 23a) zeigt einen Querschnitt und Aufsichten auf ein Befestigungselement 80, das einen in seiner Form auf die Ausnehmungen einer Formfolie abgestimmten Vorsprung 82 und eine in Aufsicht rechteckig oder rund oder sonstwie ausgebildete Stirnfläche 84 aufweist. Gemäß Figur 23b) kann der Vorsprung 82 in eine Ausnehmung einer Formfolie 4 eingeklipst werden.

Bei der Ausführungsform gemäß Figur 23c) ist der Vorsprung 82 geteilt oder weist ein Spreizloch auf, in das eine Spreizschraube 84 einschraubbar ist, so daß das Befestigungselement 80 ohne Notwendigkeit einer elastischen Verformung zunächst mit seinem Vorsprung in eine Ausnehmung einer Formfolie einsetzbar ist und dann unter Einschrauben der Spreizschraube 84 aufspreizbar ist, so daß es fest in der Formfolie bzw. einer entsprechenden Ausnehmung gehalten ist.

Für viele Anwendungen ist es vorteilhaft, eine große Fläche mit Formfolie zu bedecken oder Formfolien unter einem gegenseitigen Winkel aneinander anzuschließen. Anhand der Figur 24 wird ein Steckverbinder für Formfolien erläutert.

Figur 24 zeigt einen Steckverbinder zum Verbinden zweier zunächst seitlich nebeneinander angeordneter Formfolien 4. Der Steckverbinder 86 weist an seinen entgegengesetzten Seiten angeordneten Aufnahmeschächte 88 auf, die über ein Zwischenteil 90 miteinander verbunden sind. Jeder Aufnahmeschacht hat eine Oberwand 92 und eine Unterwand 490, zwischen denen ein Einschubschlitz zum Einschieben der Formfolie 4 ausgebildet ist. Die in Figur 24a) lediglich im Querschnitt sichtbare Oberwand 92, die Unterwand 94 und der zwischen diesen ausgebildeten Einschubschlitz sind jeweils entsprechend der einzuschiebenden Formfolie 4 geformt. Das Zwischenteil 90 ist aus flexiblem Material hergestellt, so dass die beiden Aufnahmeschächte 88 in einem Winkel zueinander angeordnet werden können (vgl. Figur 24b).

Figur 24c zeigt eine Ausführungsform des Steckverbinders 86, bei dem das Zwischenteil 90 verkürzt und starr ausgebildet ist.

Figur 24e) zeigt eine perspektivische Ansicht des Steckverbinders 86 der Figur 24c) in einem kleinen Winkel zur Einschubrichtung. Sichtbar sind die gewellte Oberwand und die gewellte Unterwand mit dem als Steg ausgebildeten Zwischenteil 90. Die an der Oberseite und Unterseite ausgebildeten Nuten 96 entsprechen vorteilhafterweise denen der Formfolie 4 (Figur 24f).

Der Steckverbinder 86 der Figuren 24a) und d) ermöglicht die Verbindung von Formfolien in Richtung des Nutenverlaufes. Figur 24e) zeigt eine Ausführungsform eines Steckverbinders 86, mit dem sich zwei benachbarte Formfolien verbinden lassen, die senkrecht zu dem Nutenverlauf nebeneinander angeordnet sind.

Wie aus Figur 24 ersichtlich, ist es durch die Steckverbinder möglich, einzelne Formfolien zu einer großen Formfolienfläche zusammenzufügen, wobei durch die Ausbildung der Steckverbinder an ihrer Oberseite und Unterseite mit Nuten 96 eine Anbringung beispielsweise von Fliesen im Bereich der Steckverbinder ebenso möglich ist wie in den Bereich der Formfolien. Der Einschubschlitz entspricht in seinem Querschnitt dem der Formfolien, so dass diese fest aufgenommen sind. Die gesamte, großflächige Struktur kann somit wasserdicht ausgebildet werden.

Figur 25 zeigt ein Beispiel, wie mit der erfindungsgemäßen Formfolie 4 eine Bodenwanne, beispielsweise Duschwanne, hergestellt werden kann, die einerseits zuverlässig wasserdicht ist und andererseits gefliest werden kann, wobei die Fliesen in einfacher Weise auswechselbar sind.

Gemäß Figur 25a) ist ein Formwerkzeug 98 vorgesehen, dessen Kontur der Negativkontur einer herzustellenden Wanne entspricht. Auf der Oberseite des Formwerkzeugs 98 wird eine Formfolie 4 derart aufgebracht, dass sie flächig an der Oberseite des Formwerkzeugs 98 anliegt. Dies kann beispielsweise, bei Ausbildung der Formfolie 4 aus thermoplastischem Material, dadurch geschehen, dass die Formfolie 4 im Bereich etwaiger Kanten des Formwerkzeugs 98 leicht erhitzt wird, damit die Formfolie entsprechende Kanten bildet. Im Zustand der Fig. 25a) wird auf die Oberseite der auf der Oberseite des Formwerkzeugs liegenden Formfolie 4 eine Grundplatte 100 aufgebracht, wobei diese Grundplatte 100 vorteilhafterweise ebenfalls aus thermoplastischem Material besteht, so dass sie durch entsprechende Erwärmung und beispielsweise mittels Formstempeln (nicht dargestellt) in unmittelbare Anlage an die Formfolie 4 gebracht werden und mit der Formfolie verschweißt werden kann. Alternativ kann auf der Oberseite der Formfolie 4 aushärtbare Verbindungsmasse aufgebracht werden, die sich beim Aushärten zumindest mit der Grundplatte 100 verbindet.

Nach Fertigstellung der beschriebenen Struktur wird diese von dem Formwerkzeug 98 nach oben abgenommen und umgekehrt, so dass die Wanne gem. Fig. 25b) gebildet ist. Diese Wanne ist zuverlässig wasserdicht, da einteilig ausgebildet, und kann auf die an Hand der vorstehenden Beispiele beschriebenen Weise mit Fliesen belegt werden. Es versteht sich, dass die Wanne 102 derart ausgebildet sein kann, dass sie nur teilweise mit der Formfolie belegt ist, so dass die Grundplatte 100 in Teilbereichen unmittelbar sichtbar ist. Die Grundplatte ist vorteilhafterweise an ihren Rändern hochgezogen, so dass beispielsweise eine einfach gegenüber Wänden abdichtbare Duschwanne geschaffen ist.

An Hand der Fig. 26 wird ein weiteres Beispiel beschrieben, wie in einfacher Weise ein fliesbarer Körper hergestellt werden kann. Gem. Fig. 26a) wird eine als Formfolie 4 mit ausreichender Eigensteifigkeit ausgebildete Grundplatte kartonartig gefaltet, indem ihre Randbereiche hochgezogen werden, so dass ein Boden 110 entsteht, von dem aus Seitenwände 112 vorstehen. Zur besseren Faltbarkeit wird die Grundplatte 106 im Bereich der entstehenden Faltlinien bzw. Kanten vorteilhafterweise mit einem beispielsweise erhitzten Stempel 113 flachgedrückt (Fig. 26b) und c).

Zur Verbindung der Seitenwände 112 des entstehenden schachtelartigen Körpers ist ein beispielsweise durch Verformen einer Formfolie oder als Formteil hergestellter Eckverbinder 114 vorgesehen, der im dargestellten Bereich drei senkrecht aufeinander stehende, einteilig miteinander ausgebildete Wände 116 aufweist, die den Nuten des Bodens 110 und der Seitenwände 112 entsprechende Nuten aufweisen.

Der Eckverbinder 114 kann von innen oder außen mit der Schachtel verbunden werden, indem die jeweiligen, eine formschlüssige Verbindung ermöglichenden Nuten ineinander geklipst werden. Bei bevorzugt zusätzlicher Verwendung eines Klebers entsteht eine dichte Wanne, die in einfacher Weise beispielsweise nach einem vorgeschriebenen Verfahren innen und/oder außen mit Fliesen belegt werden kann. Es versteht sich, dass der Formschluss auch über andersartig als Nuten ausgebildete Vertiefungen und Vorsprünge (vgl. Fig. 9) hergestellt werden kann.

Fig. 27 zeigt ein Beispiel der Herstellung einer mit Nuten ausgebildeten Formfolie 4.

Zwei in gegenseitigem Eingriff befindliche Formwalzen 120, deren Außenumfang mit Nuten ausgebildet ist, drehen sich derart, dass sie eine Folie aus thermoplastischem Material einziehen. Die zwischen den Formwalzen hindurch geforderte Folie 122 wird infolge der in den Formwalzen ausgebildeten Nuten und entsprechende Temperierung zu einer Wellfolie 124 umgeformt, die abwechselnd nach oben und unten offene Nuten mit zumindest gleichbleibender oder sich erweiternder Breite aufweist. Die Wellfolie gleitet über einen Tisch 126 und bewegt sich zwischen zwei Transportwalzen 128 hindurch, deren Umfangsgeschwindigkeit geringer ist als die der Formwalzen 120, so dass die sich auf dem Tisch 126 bewegende Wellfolie gestaucht wird. Im Bereich zwischen den Formwalzen 120 und den Transportwalzen 128 sind Heizeinrichtungen 130 vorgesehen, die die Wellfolie 126 erwärmen. Infolge der Stauchung werden die Nuten derart umgeformt, dass sie mit den Hinterschneidungen ausgebildet sind, die insbesondere in den Fig. 1 bis 3 sichtbar sind.

Auf diese Weise ist die Formfolie 4 hergestellt.

Vorteilhafterweise sind die Bewegungsrichtung der Folie hinter Heizeinrichtungen 130 Kühleinrichtungen (nicht dargestellt) vorgesehen, um die Formfolie zu stabilisieren, Weiter sind die Oberflächen der Transportwalzen derart weich gestaltet, dass durch ihre Anlage an der Formfolie diese nicht umgeformt oder überbeansprucht wird.

Es versteht sich, dass je nach Ausbildung der Formfolie unterschiedliche Herstellverfahren angewendet werden können.

### Bezugszeichenliste

- 4: Formfolie
- 6: Vorsprung
- 8: Vorsprung
- 12: Ausnehmung
- 14: Ausnehmung
- 16: Plattenelement
- 18: Holzplatte
- 20: Drahtklammer
- 22: Verbindungsmasse
- 24: Verbindungsmasse
- 26: Mauerwerk
- 28: Gipsplatte
- 30: Stabilisierungsschicht
- 32: Durchgangsloch
- 34: Beschichtung
- 36: elastisch nachgiebiger Füllstoff
- 38: Füllstoff
- 40: Verdickung
- 42: Nut
- 44: Vorsprung
- 46: Vertiefung
- 48: Vorsprung
- 50: Plattenbauteil
- 52: Plattenbauteil
- 54: Verbindungsbauteil
- 60: Boden
- 62: Teppich
- 64: Untergrund
- 66: Verbindungselement
- 68: Stabelement
- 70: Stabelement
- 72: Distanzbauteil
- 74: Distanzsteg
- 76: Vorsprünge
- 80: Befestigungselement
- 82: Vorsprung
- 84: Spreizschraube
- 86: Steckverbinder
- 88: Aufnahmeschacht
- 90: Zwischenteil
- 92: Formwerkzeug
- 94: Stempeleinrichtung
- 96: Bodenwanne

## Patentansprüche

1. Verfahren zum lösbaren Befestigen eines flächigen Bauteils (16) auf einem Untergrund (18; 26), insbesondere einer Fliese an einer Wand oder auf einem Boden,
bei welchem Verfahren auf dem Untergrund eine erste mit Vorsprüngen (6, 8) und Ausnehmungen (12, 14) ausgebildete Formfolie (4₁) befestigt wird,
in die erste Formfolie (4₁) eine zweite Formfolie (4₂) mit den Ausnehmungen der ersten Formfolie entsprechenden Vorsprüngen eingebracht wird, so dass die zweite Formfolie (4₂) in der ersten Formfolie (4₁) in einer Richtung parallel zu den Formfolien unverschiebbar gehalten wird,
auf die mit Vorsprüngen (6, 8) und Ausnehmungen (12, 14) versehene zweite Formfolie (4₂) und/oder das flächige Bauteil (16) eine beim Aushärten mit dem flächigen Bauteil eine Verbindung eingehende, aushärtende Verbindungsmasse (22) aufgebracht wird und das flächige Bauteil anschließend auf die zweite Formfolie aufgedrückt wird, so dass die ausgehärtete, zumindest teilweise in den Ausnehmungen der zweiten Formfolie aufgenommene Verbindungsmasse das flächige Bauteil in eine Richtung parallel zu der zweiten Formfolie unverschiebbar an dieser hält,
**dadurch gekennzeichnet, dass**
die erste Formfolie (4₁) mit sich abwechselnden Vorsprüngen (6) und Ausnehmungen (12) ausgebildet ist, wobei der lichte Querschnitt der Ausnehmungen von den Scheitelpunkten benachbarter Vorsprünge aus zunächst abnimmt und sich nach einer engsten Stelle (e) erweitert, um dann zum Boden der Ausnehmung hin wieder abzunehmen, so dass die Ausnehmungen derart geformt sind, dass ihre Querschnittsfläche in einem Teilbereich der Ausnehmungen in Richtung einer Entfernung vom Untergrund abnimmt, und
dass die Form der zweiten Formfolie (4₂) gleich der um 180° gedrehten ersten Formfolie (4₁) ist, deren Ausnehmungen und Vorsprünge derart unterschiedlich ausgebildet sind, dass sie in denen der zweiten Formfolie (4₂) bezüglich einer Richtung senkrecht zu den ineinander geschobenen Formfolien (4₁, 4₂) mit Hinterschneidungen ineinander aufnehmbar sind, so dass zwischen den beiden ineinander geschobenen Formfolien und bei ausgehärteter Verbindungsmasse zwischen der zweiten Formfolie und dem flächigen Bauteil ein Formschluss bezüglich einer Entfernung des flächigen Bauteils vom Untergrund besteht.

2. Verfahren nach Anspruch 1, **dadurch gekennzeichnet, dass** die erste Formfolie (4₁) auf dem Untergrund (26) befestigt wird, indem auf den Untergrund eine aushärtende Verbindungsmasse (24) aufgebracht wird, in die die erste Formfolie eingedrückt wird, wobei die aushärtende Verbindungsmasse eine Verbindung mit dem Untergrund eingeht und die in dem Untergrund zugewandten Ausnehmungen der Formfolie aufgenommene, ausgehärtete Verbindungsmasse eine formschlüssige Verbindung zwischen dem Untergrund und der Formfolie herbeiführt.

3. Verfahren nach Anspruch 1 oder 2, wobei die erste und die zweite Formfolie (4₁; 4₂) derart ausgebildet sind, dass ihr Formschluss bei einer Bewegung der zweiten Formfolie (4₂) weg von der ersten Formfolie (4₁) unter elastischer Verformung lösbar ist.

4. Verfahren nach einem der Ansprüche 1 bis 3, **dadurch gekennzeichnet, dass** die aushärtbare Verbindungsmasse (22) mit der Formfolie (4₁; 4₂) keine Verbindung eingeht.

5. Formfolie zur Verwendung für ein Verfahren nach einem der Ansprüche 1-4, **dadurch gekennzeichnet, dass** die Formfolie mit sich abwechselnden Vorsprüngen (6) und Ausnehmungen (12) ausgebildet ist, wobei der lichte Querschnitt der Ausnehmungen von den Scheitelpunkten benachbarter Vorsprünge aus zunächst abnimmt und sich nach einer engsten Stelle (e) erweitert, um dann zum Boden der Ausnehmung hin wieder abzunehmen, und
die Vorsprünge (6) und Ausnehmungen (12) derart unterschiedlich ausgebildet sind, daß die Vorsprünge und Ausnehmungen eines Folienstücks (4₁) der Formfolie (4) in die Ausnehmungen und Vorsprünge eines anderen, um 180° gewendeten Folienstücks (4₂) der Formfolie bezüglich einer Richtung senkrecht zu den ineinander geschobenen Folienstücken mit Hinterschneidungen ineinander aufnehmbar sind.

6. Formfolie nach Anspruch 5, **dadurch gekennzeichnet, dass** die Vorsprünge (6) und Ausnehmungen (12) derart ausgebildet sind, dass die Weite (a) jeder Ausnehmung im Bereich der engsten Stelle kleiner ist als die Weite (b) jedes Vorsprungs im Bereich von dessen weitester Stelle.

7. Formfolie nach Anspruch 5 oder 6, **dadurch gekennzeichnet, dass** sich die Vorsprünge (6) um ein geringeres Maß (h) über die jeweils weitere Stelle hinaus erstrecken als die Tiefe (t) der Ausnehmungen (12) von deren jeweils engster Stelle aus.

8. Formfolie nach Anspruch 7, **dadurch gekennzeichnet, daß** die Formfolie (4) derart ausgebildet ist, dass zwischen den Innenseiten der Ausnehmungen und den Außenseiten der Vorsprünge der ineinandergeschobenen Folienstücke (4₁, 4₂) in Einschubrichtung Zwischenräume (132) verbleiben.

9. Formfolie nach einem der Ansprüche 5 bis 8, **dadurch gekennzeichnet, dass** die Formfolie (4) derart ausgebildet ist, dass die ineinandergeschobenen Folienstücke (4₁, 4₂) verformungsfrei ineinander aufgenommen sind.

10. Formfolie nach einem der Ansprüche 5 bis 9, **dadurch gekennzeichnet, dass** die Hinterschneidungen durch elastische Verformung des Materials der Formfolie (4) überwindbar sind.

11. System zum lösbaren Befestigen eines flächigen Bauteils (16) auf einem Untergrund (18; 26), insbesondere einer Fliese an einer Wand oder auf einem Boden, enthaltend:
eine mit sich abwechselnden Vorsprüngen (6, 8) und Ausnehmungen (12, 14) ausgebildete Formfolie (4), wobei der lichte Querschnitt der Ausnehmungen von den Scheitelpunkten benachbarter Vorsprünge aus zunächst abnimmt und sich nach einer engsten Stelle (e) erweitert, um dann zum Boden der Ausnehmung hin wieder abzunehmen, so dass ein erstes Folienstück (4₁) der Formfolie (4) an einem Untergrund befestigbar ist und ein zweites, um 180° gewendetes Folienstück (4₂) der Formfolie (4) in das erste Folienstück (4₁) einschiebbar und damit unter Formschluss haltbar ist, wobei die Ausnehmungen und Vorsprünge der Formfolie derart unterschiedlich sind, dass die Ausnehmungen und Vorsprünge des zweiten Folienstücks in denen des ersten Folienstückes bezüglich einer Richtung senkrecht zu denen ineinandergeschobenen Folienstückes mit Hinterschneidungen ineinander aufnehmbar sind; und
eine aushärtbare Verbindungsmasse (22), die auf das flächige Bauteil und/oder das zweite Folienstück (4₂) aufbringbar ist und im ausgehärteten Zustand eine Verbindung mit dem flächigen Bauteil eingeht und nach Aufdrücken des flächigen Bauteils in zumindest teilweise in den Ausnehmungen des zweiten Folienstücks (4₂) aufgenommenen Zustand das flächige Bauteil in Richtung einer Entfernung von dem zweiten Folienstück formschlüssig hält.

12. System nach Anspruch 11, **dadurch gekennzeichnet, dass** die aushärtbare Verbindungsmasse (22) mit der Formfolie (4) keine Verbindung eingeht.

13. System nach Anspruch 11, enthaltend ein Plattenbauteil mit wenigstens einer Oberfläche mit sich abwechselnden Vorsprüngen und Ausnehmungen, welches Plattenbauteil in die Formfolie einsetzbar ist.

14. System nach Anspruch 11, enthaltend ein Verbindungsbauteil (54) mit einer mit sich abwechselnden Vorsprüngen und Ausnehmungen ausgebildeten Oberfläche und einer Flachseite, an der die tiefsten Stellen der Ausnehmungen zumindest annähernd anliegen.

15. System nach Anspruch 11, enthaltend ein Verbindungselement mit zwei rechtwinklig zueinander angeordneten, starr miteinander verbundenen, mit ihren Achsen voneinander entfernten Stabelementen (68, 70) für einen Eingriff in nutförmige Ausnehmungen miteinander zu verbindender Bauteile.

16. System nach Anspruch 11, enthaltend ein Distanzbauteil (72) mit einem Distanzsteg (74), von dem in Ausnehmungen einsetzbare Vorsprünge (76) vorstehen.

17. System nach Anspruch 11, enthaltend ein Befestigungselement (80) mit einem Vorsprung (82) zum Eingriff in eine Ausnehmung eines Bauteils.

18. System nach Anspruch 11, enthaltend einen Steckverbinder (86) für zwei Formfolien mit wenigstens einen Aufinahmeschacht (88) zum Einschieben einer Formfolie, welcher Aufnahmeschacht durch eine Oberwand (92) und eine Unterwand (94) gebildet ist, wobei die Oberwand und die Unterwand und ein zwischen ihnen ausgebildeter Einschubschlitz entsprechend der Formfolie ausgebildet sind.

19. System nach Anspruch 11, enthaltend einen Wannenkörper (102) dessen Innenseite zumindest teilweise mit sich abwechselnden Vorsprüngen und Ausnehmungen derart ausgebildet ist, dass die Volumina der Ausnehmungen bezüglich einer Richtung senkrecht zur Erstreckung der Oberfläche des Wannenkörpers mit Formschluss in den Ausnehmungen aufgenommen sind.

20. System nach Anspruch 11, enthaltend einen Eckverbinder (114) zum Verbinden von aus Formfolien bestehenden Wänden (110, 112), insbesondere Wänden eines durch Umknicken einer Formfolie längs winkelig zueinander verlaufender Knicklinien gebildeten Gehäuses, enthaltend Wandsegmente (116), die entsprechend der Richtung der zu verbindenden Wände gerichtet sind und denen der Wände entsprechende Vorsprünge und Ausnehmungen aufweisen.

## Claims

1. Method for detachably affixing a planar component (16) to a sub-surface (18; 26), in particular a tile to a wall or on a floor,
by which method a first shaped foil (4₁) provided with projections (6, 8) and recesses (12, 14) is affixed to the sub-surface,
a second shaped foil (4₂) with projections that correspond to the recesses of the first shaped foil is inserted in the first shaped foil (4₁), so that the second shaped foil (4₂) is non-displaceably retained in the first shaped foil in a direction parallel to the shaped foils,
a hardening connecting material (22), which connects with the planar component when hardening, is applied to the second shaped foil (4₂) provided with projections (6, 8) and recesses (12, 14) and/or to the planar component (16) and the planar component is subsequently pressed onto the second shaped foil, so that the hardened connecting material, which is at least partially received in the recesses of the second shaped foil, non-displaceably retains the planar component thereon in a direction parallel to the second shaped foil,
**characterized in that**:
the first shaped foil (4₁) is formed with alternating projections (6) and recesses (12), wherein, starting from the peaks of adjacent projections, the interior cross-section of the recesses initially narrows, and after a narrowest point (e) expands, in order to then narrow again to the bottom of the recess, so that the recesses are formed such that their cross-sectional surface in a portion of the recesses narrows in the direction of increasing distance from the sub-surface, and
the shape of the second shaped foil (4₂) is the same as the 180°-rotated first shaped foil (4₁), whose recesses and projections are differently formed such that they are interconnectable by means of undercuts in the recesses and projections of the second shaped foil (4₂) with reference to a direction perpendicular to the pressed-into-each-other shaped foils (4₁, 4₂), so that, with reference to a displacement of the planar component from the sub-surface, a form-fit results between the two pressed-into-each-other shaped foils and between the two shaped foils and the planar component when the connecting material has hardened.

2. Method according to claim 1, **characterized in that** the first shaped foil (4₁) is affixed to the sub-surface by applying a hardening connecting material (24) to the sub-surface, into which hardening connecting material (24) the first shaped foil is pressed, wherein the hardening connecting material connects with the sub-surface and a form-fit connection is produced between the sub-surface and the shaped foil by the hardened connecting material received in the recesses of the shaped foil facing the sub-surface.

3. Method according to claim 1 or 2, wherein the first and the second shaped foils (4₁, 4₂) are formed such that their form-fit is detachable by a movement of the second shaped foil (4₂) away from the first shaped foil (4₁) with elastic deformation.

4. Method according to one of the claims 1 to 3, **characterized in that** the hardenable connecting material (22) does not bond with the shaped foils (4₁, 4₂).

5. Shaped foil for use with a method according to one of claims 1 to 4, **characterized in that** the shaped foil (4) is formed with alternating projections (6) and recesses (12), wherein, starting from the peaks of adjacent projections, the interior cross-section of the recesses initially narrows, and after a narrowest point (e) expands, in order to then narrow again to the bottom of the recess, and
the projections (6) and recesses (12) of the shaped foil (4) are differently shaped such that the recesses and projections of one foil piece (4₁) of the shaped foil (4) are interconnectable by means of undercuts in the recesses and projections of the other foil piece (4₂) of the shaped foil, which other foil piece (4₂) is rotated by 180° with respect to a direction perpendicular to the pressed-into-each-other foil pieces.

6. Shaped foil according to claim 5, **characterized in that** the projections (6) and recesses (12) are formed such that the width (a) of each recess in the area of the narrowest point is less than the width (b) of each projection in the area of its widest point.

7. Shaped foil according to claim 5 or 6, **characterized in that** the projections (6) protrude by an amount (h) above the respective widest point of the projection, which amount (h) is less than the depth (t) of the recesses (12) measured from their respective narrowest point.

8. Shaped foil according to claim 7, **characterized in that** the shaped foil (4) is formed such that, in the direction of insertion, intermediate spaces (132) remain between the inner sides of the recesses and the outer sides of the projections of the pressed-into-each-other foil pieces (4₁,4₂),

9. Shaped foil according to one of the claims 5 to 8, **characterized in that** the shaped foil (4) is formed such that the pressed-into-each-other foil pieces (4₁, 4₂) are accommodated in each other without deformation.

10. Shaped foil according to one of the claims 5 to 9, **characterized in that** the undercuts are overcomeable by elastic deformation of the material of the shaped foil (4).

11. System for detachably affixing a planar component (16) to a sub-surface (18; 26), in particular a tile to a wall or to a floor, comprising:
a shaped foil (4) provided with alternating projections (6) and recesses (12), wherein, starting from the peaks of adjacent projections, the interior cross-section of the recesses initially narrows, and after a narrowest point (e) expands, in order to then narrow again to the bottom of the recess, so that a first foil piece (4₁) of the shaped foil (4) is affixable to a sub-surface and a second, by-180°-rotated foil piece (4₂) of the shaped foil (4) is insertable in the first foil piece (4₁) and is thereby retainable by a form-fit, wherein the projections and recesses of the shaped foil are differently shaped such that the recesses and projections of the second foil piece are receivable in one another with undercuts in the recesses and projections of the first foil piece with reference to a direction perpendicular to the pressed-into-each-other foil pieces, and
a hardenable connecting material (22), which is applicable to the planar component and/or the second shaped foil (4₂) and which connects with the planar component in the hardened condition, and after pressing of the planar component, the hardened connecting material retains the planar component in a form-fit manner in a direction of displacement from the second shaped foil in the state of being at least partially received in the recesses of the second shaped foil.

12. System according to claim 11, **characterized in that** the hardenable connecting material (22) does not bond with the shaped foil (4).

13. System according to claim 11, comprising a plate component having at least one surface with alternating projections and recesses, which plate component is insertable in the shaped foil.

14. System according to claim 11, comprising a connecting component (54) having a surface provided with alternating projections and recesses, and a flat side, on which at least the deepest points of the recesses nearly abut.

15. System according to claim 11, comprising a connecting element having two rod elements (68, 70) for engaging in groove-shaped recesses of components to be interconnected, said rod elements being arranged at right angles relative to each other and being rigidly interconnected and their axes are spaced from each other.

16. System according to claim 11, comprising a spacer component (72) having a spacer bridge (74), from which protrude projections (76) that are insertable in recesses.

17. System according to claim 11, comprising a fastening element (80) having a projection (82) for engaging a recess of a component.

18. System according to claim 11, comprising a plug connector (86) for two shaped foils having at least one receiving shaft (88) for insertion of a shaped foil, said receiving shaft being formed by an upper wall (92) and a lower wall (94), wherein the upper and the lower walls and an insertion slot, which is formed between said walls, are adapted to correspond to the shaped foil.

19. System according to claim 11, comprising a tub body (102) whose inner side is formed at least partially with alternating projections and recesses such that the volumes of the recesses are received in a form-fit manner with respect to a direction perpendicular to an extension of the surface of the tub body.

20. System according to claim 11, comprising a corner connector (114) for connection of walls (110, 112) comprised of shaped foils, in particular walls of a housing formed by folding over a shaped foil along folding lines extending at an angle relative to each other, said connector including wall segments (116) directed in accordance with the direction of the walls to be connected and comprising projections and recesses corresponding with those of the walls.

## Revendications

1. Procédé pour la fixation détachable d'une pièce de construction surfacique (16) sur une sous-couche (18 ; 26), en particulier d'un carreau sur un mur ou sur un sol,
procédé dans lequel on fixe sur la sous-couche une première feuille conformée (4₁) réalisée avec des bossages (6, 8) et avec des évidements (12, 14),
on introduit dans la première feuille conformée (4₁) une seconde feuille conformée (4₂) avec les bossages correspondant aux évidements de la première feuille conformée, de telle sorte que la seconde feuille conformée (4₂) est retenue dans la première feuille conformée (4₁) de façon immobile dans une direction parallèle aux feuilles conformées,
on dépose sur la seconde feuille conformée (4₂) pourvue de bossages (6, 8) et d'évidements (12, 14) et/ou sur la pièce de construction surfacique (16) une pâte de jonction (22) durcissant en établissant une jonction avec la pièce de construction surfacique lors du durcissement, et ensuite on presse la pièce de construction surfacique sur la seconde feuille conformée, de sorte que la pâte de jonction durcie reçue au moins partiellement dans les évidements de la seconde feuille conformée maintient la pièce de construction surfacique sur la seconde feuille conformée de façon immobile dans une direction parallèle à cette dernière,
**caractérisé en ce que**
la première feuille conformée (4₁) est réalisée avec des bossages (6) et des évidements (12) en alternance, la section transversale libre des évidements diminuant tout d'abord à partir des sommets de bossages voisins et s'élargissant après un emplacement le plus étroit (e), pour diminuer de nouveau vers le fond de l'évidement, de sorte que les évidements sont formés de telle sorte que leur surface de section transversale diminue dans une zone partielle des évidements en direction d'un éloignement de la sous-couche, et
**en ce que** la forme de la seconde feuille conformée (4₂) est égale à celle de la première feuille conformée (4₁), tournée de 180°, dont les évidements et les bossages sont réalisés de différentes manières telles qu'ils sont susceptibles d'être reçus mutuellement dans ceux de la seconde feuille conformée (4₂) par des contre-dépouilles, par rapport à une direction perpendiculaire aux feuilles conformées (4₁, 4₂) emboîtées, de sorte qu'entre les deux feuilles conformées emboîtées, la pâte de jonction étant durcie, il existe une coopération de formes entre la seconde feuille conformée et la pièce de construction surfacique, par rapport à un éloignement de la pièce de construction surfacique depuis la sous-couche.

2. Procédé selon la revendication 1, **caractérisé en ce que** l'on fixe la première feuille conformée (4₁) sur la sous-couche (26) en déposant sur la sous-couche une pâte de jonction (24) durcissable dans laquelle on enfonce la première feuille conformée, la pâte de jonction durcissant établissant une jonction avec la sous-couche et la masse de jonction durcie reçue dans des évidements de la feuille conformée tournés vers la sous-couche, établissant une jonction en coopération de formes entre la sous-couche et la feuille conformée.

3. Procédé selon la revendication 1 ou 2, dans lequel la première et la seconde feuille conformée (4₁; 4₂) sont réalisées de telle sorte que leur coopération de formes est détachable sous déformation élastique lors d'un mouvement de la seconde feuille (4₂) conformée en éloignement de la première feuille conformée (4₁).

4. Procédé selon l'une des revendications 1 à 3, **caractérisé en ce que** la pâte de jonction durcissable (22) n'établit pas de jonction avec la feuille conformée (4₁; 4₂).

5. Feuille conformée pour l'utilisation dans un procédé selon l'une des revendications 1 à 4, **caractérisée en ce que** la feuille conformée est réalisée avec des bossages (6) et des évidements (12) en alternance, la section transversale libre des évidements diminuant tout d'abord à partir des sommets de bossages voisins et s'élargissant après un emplacement le plus étroit (e), pour diminuer de nouveau vers le fond de l'évidement, et les bossages (6) et les évidements (12) sont réalisés de différentes manières telles que les bossages et les évidements d'un morceau (4₁) de la feuille conformée (4) sont susceptibles d'être reçus mutuellement par des contre-dépouilles dans les évidements et dans les bossages d'un autre morceau de feuille (4₂) tourné de 180° de la feuille conformée, par rapport à une direction perpendiculaire aux morceaux de feuille emboîtés.

6. Feuille conformée selon la revendication 5, **caractérisée en ce que** les bossages (6) et les évidements (12) sont réalisés de telle sorte que l'étendue (a) de chaque évidement dans la zone de l'emplacement le plus étroit est inférieure à l'étendue (b) de chaque bossage dans la zone de son emplacement le plus large.

7. Feuille conformée selon la revendication 5 ou 6, **caractérisée en ce que** les bossages (6) s'étendent au-delà de l'emplacement respectif le plus large d'une valeur (h) inférieure à la profondeur (t) des évidements (12) à partir de leur emplacement respectif le plus étroit.

8. Feuille conformée selon la revendication 7, **caractérisée en ce que** la feuille conformée (4) est réalisée de telle sorte que des intervalles intermédiaires (132) restent en direction d'introduction entre les côtés intérieurs des évidements et les côtés extérieurs des bossages des morceaux de feuille emboîtés (4₁, 4₂).

9. Feuille conformée selon l'une des revendications 5 à 8, **caractérisée en ce que** la feuille conformée (4) est réalisée de telle sorte que les morceaux de feuille emboîtés (4₁, 4₂) sont reçus l'un dans l'autre sans déformation.

10. Feuille conformée selon l'une des revendications 5 à 9, **caractérisée en ce que** les contre-dépouilles peuvent être franchies par déformation élastique du matériau de la feuille conformée (4).

11. Système pour la fixation détachable d'une pièce de construction surfacique (16) sur une sous-couche (18 ; 26), en particulier d'un carreau sur un mur ou sur un sol, comprenant :
une première feuille conformée (4₁) réalisée avec des bossages (6, 8) et
des évidements (12, 14) en alternance, la section transversale libre des évidements diminuant tout d'abord à partir des sommets de bossages voisins et s'élargissant après un emplacement le plus étroit (e), pour diminuer de nouveau vers le fond de l'évidement, de telle sorte qu'un premier morceau de feuille (4₁) de la feuille conformée (4) est susceptible d'être fixé sur une sous-couche et qu'un second morceau de feuille (4₂), tourné de 180°, de la feuille conformée (4) est susceptible d'être emboîté dans le premier morceau de feuille (4₁) et d'être retenu par celui-ci par coopération de formes, les évidements et les bossages de la feuille conformée étant différents tels que les évidements et les bossages du second morceau de feuille sont susceptibles d'être reçus mutuellement dans ceux du premier morceau de feuille par des contre-dépouilles par rapport à une direction perpendiculaire aux morceaux de feuille emboîtés ; et
une pâte de jonction durcissable (22) susceptible d'être déposée sur la pièce de construction surfacique et/ou sur le second morceau de feuille (4₂) et établissant dans l'état durci une jonction avec la pièce de construction surfacique, et après pressage de la pièce de construction surfacique dans l'état reçu au moins partiellement dans les évidements du second morceau de feuille (4₂), ladite pâte retient la pièce de construction surfacique par coopération de formes à l'encontre d'un éloignement du second morceau de feuille.

12. Système selon la revendication 11, **caractérisé en ce que** la pâte de jonction durcissable (22) n'établit pas de jonction avec la feuille conformée (4).

13. Système selon la revendication 11, comprenant une pièce de construction en plaque présentant au moins une surface pourvue de bossages et d'évidements en alternance, ladite pièce de construction en plaque étant susceptible d'être mise en place dans la feuille conformée.

14. Système selon la revendication 11, comportant une pièce de construction de jonction (54) présentant une surface réalisée avec des bossages et des évidements en alternance et présentant un côté plat contre lequel les emplacements les plus profonds des évidements s'appliquent au moins approximativement.

15. Système selon la revendication 11, comprenant un élément de jonction pourvu de deux éléments en barreau (68, 70) agencés à angle droit l'un par rapport à l'autre, reliés rigidement l'un à l'autre, dont les axes sont éloignés l'un de l'autre et qui sont destinés à l'engagement dans des évidements en forme de gorge de pièces de construction à relier l'une à l'autre.

16. Système selon la revendication 11, comprenant une pièce de construction d'écartement (72) pourvue d'une barrette d'écartement (74) à partir de laquelle dépassent des bossages (76) susceptibles d'être mis en place dans des évidements.

17. Système selon la revendication 11, comprenant un élément de fixation (80) pourvu d'un bossage (82) pour l'engagement dans un évidement d'une pièce de construction.

18. Système selon la revendication 11, comprenant un connecteur enfichable (86) pour deux feuilles conformées, pourvu d'au moins un puits de logement (88) pour introduire une feuille conformée, ledit puits de logement étant formé par une paroi supérieure (92) et par une paroi inférieure (94), la paroi supérieure et la paroi inférieure et une fente d'introduction ménagée entre celles-ci étant réalisées en correspondance de la feuille conformée.

19. Système selon la revendication 11, comprenant un corps en cuve (102) dont le côté intérieur est réalisé au moins partiellement avec des bossages et des évidements en alternance, de telle sorte que les volumes des évidements sont reçus par coopération de formes dans les évidements par rapport à une direction perpendiculaire à l'extension de la surface du corps en cuve.

20. Système selon la revendication 11, comprenant un connecteur de coin (114) pour relier des parois (110, 112) constituées par des feuilles conformées, en particulier des parois d'un boîtier formé par pliage d'une feuille conformée le long de lignes de pliage s'étendant sous un angle les unes par rapport aux autres, comportant des segments de paroi (116) qui sont dirigés en correspondance de la direction des parois à relier et qui présentent des bossages et des évidements correspondant aux parois.
